# EUROPÄISCHE PATENTSCHRIFT

(11) **EP 2 402 585 B1**
(45) Veröffentlichungstag und Bekanntmachung des Hinweises auf die Patenterteilung: **16.12.2015**
(21) Anmeldenummer: 11179888.0
(22) Anmeldetag: 12.02.2009
(51) Int. Cl.: F02M 25/07, F02B 29/04

(54) **Vorrichtung zur Abgasrückführung für einen Verbrennungsmotor**
Device for recirculating exhaust gas for an internal combustion engine
Dispositif de recirculation des gaz d'échappement pour un moteur à combustion interne

(43) Veröffentlichungstag der Anmeldung: 04.01.2012
(62) Teilanmeldung aus: 09290103.2
(73) Patentinhaber: MAHLE Behr GmbH & Co. KG, 70469 Stuttgart (DE); Mann + Hummel GmbH, 71638 Ludwigsburg (DE)
(72) Erfinder: Fabrizius, Alexander, 34125 Kassel (DE); Feldhaus, Georg, 70374 Stuttgart (DE); Schmidt, Michael, 74321 Bietigheim-Bissingen (DE); Irmler, Klaus, 72072 Tübingen (DE); Steurer, Hans-Ulrich, 70376 Stuttgart (DE); Marimbordes, Dr. Thierry, 53170 Bazougers (FR); Noiseau, Pascal, 53410 Saint Ouen des Toits (FR)
(74) Vertreter: Grauel, Andreas

(56) Entgegenhaltungen:
- EP-A- 0 881 378
- EP-A- 1 152 141
- EP-A- 1 882 836
- EP-A- 1 911 946
- WO-A-01/06109
- WO-A-03/102396
- WO-A-2005/001272
- WO-A-2005/071240
- DE-A1- 3 511 094
- DE-A1- 3 916 466
- FR-A- 2 856 746
- FR-A- 2 879 262
- JP-A- 10 089 160
- US-B1- 6 237 336

## Beschreibung

Die Erfindung betrifft eine Vorrichtung zur Abgasrückführung für einen Verbrennungsmotor nach dem Oberbegriff des Anspruchs 1.

Die Rückführung von Abgas eines Verbrennungsmotors, zum Beispiel zur Reduzierung von Schadstoffen ist bei Nutzfahrzeugen und Personenkraftwagen verbreitet. Im Zuge steigender Anforderungen an die Schadstoffarmut werden steigende Rückführraten erforderlich, zum Beispiel bis über 30%. Ungeachtet von Maßnahmen wie Abgaskühlem kann dabei das rückgeführte Abgas je nach Rückführrate und Betriebszustand sehr hohe Temperaturen aufweisen. Es ist bekannt und üblich, die Einströmung des rückgeführten Abgases in die Verbrennungsluft in einem aus Metall bestehenden Plenumsbereich (Einlasskrümmer) vorzusehen.

Es ist die Aufgabe der Erfindung, eine Vorrichtung zur Abgasrückführung für einen Verbrennungsmotor anzugeben, mittels derer ein großer Strom heißen Abgases auf einfache Weise in die Verbrennungsluft eingebracht werden kann.

Die Aufgabe der Erfindung wird für eine eingangs genannte Vorrichtung durch die kennzeichnenden Merkmale des Anspruchs 1 gelöst. Durch die Ausbildung der Abgasleitung in einem Bereich ihrer Einmündung in den Kanal als zumindest ein Rohrabschnitt mit einer Mehrzahl von Ausströmöffnungen für das Abgas entlang des Rohrabschnitts wird eine Aufteilung des Abgasstroms in mehrere Teilströme über einen großen Raumbereich erzielt. Hierdurch wird eine übermäßige lokale Erhitzung, zum Beispiel einer Wand des Kanals, vermieden und zudem die Durchmischung von Abgas und Luft verbessert.

Dabei verzweigt die Abgasleitung im Bereich ihrer Einmündung in eine Mehrzahl von Rohrabschnitten, wodurch eine besonders gleichmäßige Verteilung des Abgases erzielt wird.

Erfindungsgemäß sind die Ausströmöffnungen nach Anzahl und/oder Größe so über eine Länge des Rohrabschnitts verteilt, dass ein hydraulischer Ausströmquerschnitt pro Längeneinheit des Rohrabschnitts in der Strömungsrichtung des Abgases zunimmt. Hierdurch wird einem auftretenden Druckabfall über der Länge des Rohrabschnitts Rechnung getragen, so dass der ausströmende Abgas-Massenstrom je nach Anforderungen und insbesondere gleichmäßig über die Länge des Rohrabschnitts verteilbar ist.

Als ergänzende oder alternative vorteilhafte Maßnahme sind an zumindest einigen der Ausströmöffnungen Strömungshindernisse angeordnet, wodurch eine Verwirbelung erzielt und/oder eine bevorzugte Ausströmrichtung vorgegeben werden kann. Hierdurch lässt sich ein schädlicher Hitzeeintrag zum Beispiel in die Wände des Kanals zusätzlich vermeiden.

Zur Optimierung der Verteilung des Abgases in dem den Kanal durchströmenden Luftstrom und somit zur Vergleichmäßigung der Temperatur bzw. Vermeidung von Temperaturspitzen kann es vorgesehen sein, dass die Ausströmöffnungen zumindest überwiegend in einem Ausströmwinkel von zwischen 45° und 135°, insbesondere zwischen 90° und 135°, zu einer Hauptströmungsrichtung der Luft in dem Kanal ausgerichtet sind.

Weitere Vorteile und Merkmale einer erfindungsgemäßen Vorrichtung ergeben sich aus den nachfolgend beschriebenen Ausführungsbeispielen sowie aus den abhängigen Ansprüchen.

Nachfolgend werden mehrere bevorzugte Ausführungsbeispiele der Erfindung beschrieben und anhand der anliegenden Zeichnung näher erläutert.
- Fig. 1: zeigt eine Schnittansicht durch ein erstes Ausführungsbeispiel .
- Fig. 2: zeigt eine Draufsicht auf ein Montageglied des Beispiels aus Fig.1.
- Fig. 3: zeigt eine seitliche und stirnseitige Draufsicht auf eine Abgasleitung des Beispiels aus Fig. 1.
- Fig. 4: zeigt eine Schnittansicht eines zweiten Ausführungsbeispiels .
- Fig. 5: zeigt eine Schnittansicht eines dritten Ausführungsbeispiels .
- Fig. 6: zeigt eine Draufsicht auf das Beispiel aus Fig. 5.
- Fig. 7: zeigt eine Schnittansicht eines vierten Ausführungsbeispiels .
- Fig. 7a: zeigt eine Abwandlung des vierten Ausführungsbeispiels.
- Fig. 8: zeigt eine Draufsicht auf ein fünftes Ausführungsbeispiel .
- Fig. 9: zeigt eine Draufsicht auf ein sechstes Ausführungsbeispiel von oben.
- Fig. 10: zeigt das Beispiel aus Fig. 9 mit eingesetzter Abgasleitung.
- Fig. 11: zeigt eine Schnittansicht durch ein siebentes Ausführungsbeispiel .
- Fig. 12: zeigt eine Schnittansicht durch ein achtes, erfindungsgemäßes Ausführungsbeispiel.
- Fig. 13: zeigt eine Schnittansicht durch ein neuntes Ausführungsbeispiel mit erfindungsgemäßen Merkmalen.
- Fig. 14: zeigt eine Schnittansicht durch ein zehntes Ausführungsbeispiel.
- Fig. 15: zeigt vier Schnittansichten und teilweise Draufsichten in mehreren Ebenen des Ausführungsbeispiels aus Fig. 14.
- Fig. 16: zeigt verschiedene Ausströmwinkel eines elften Ausführungsbeispiels.

Die Vorrichtung zur Abgasrückführung gemäß dem ersten Ausführungsbeispiel (Fig. 1) umfasst ein als durchbrochene Aluminiumplatte ausgebildetes Montageglied 2, das über einer seitlichen Öffnung eines verdichtete Verbrennungsluft führenden Kanals 1 festgelegt ist. Die Festlegung an dem Kanal kann beliebig, etwa durch Verklebung, formschlüssige Aufnahme oder auch Verschraubung erfolgen.

Das Montageglied hat eine zentrale Öffnung 2a, in die eine Abgasleitung 3 aus einem temperaturfesten Material, etwa rostfreier Stahl, eingeführt ist, so dass das Abgas (gestrichelter Pfeil) in den Kanal zur Durchmischung mit der Verbrennungsluft (durchgezogene Pfeile) einströmt. Die Position der Einströmung in den Kanal 1 befindet sich stromaufwärts eines Ladeluftkühlers.

An der Abgasleitung 3 ist ein Flansch 4 vorgesehen, mittels dessen das Montageglied 2 und die Abgasleitung 3 dichtend miteinander verbunden werden. Hierzu befindet sich eine Dichtung 5 zwischen Flansch 4 und Montageglied 2. Der Flansch 4 ist mittels Schrauben (nicht dargestellt), die entsprechende Schraubenbohrungen 4a, 2b von Flansch und Montageglied durchgreifen, lösbar befestigt.

Zur Kühlung des Montageglieds ist an ihm ein Kühlmittelkanal 6 vorgesehen, der die Durchbrechung 2a umläuft. Der Kühlmittelkanal 6 befindet sich auf der gegenüberliegenden Seite des Flansches 4 und ist als runde Rohrleitung ausgeformt. Der Kühlmittelkanal 6 besteht vorliegend aus Aluminium und ist auf der Platte 2 flächig verlötet. Sein (nicht dargestellter) Anschluss an einen Kühlmittelkreislauf kann durch einfaches Aufstecken von Schläuchen auf seine Enden 6a erfolgen. Der Kühlmittelkreislauf kann zum Beispiel der Kühlkreislauf des Verbrennungsmotors sein oder auch ein separater oder verbundener Niedertemperatur-Kühlkreislauf.

Die Erfindung funktioniert nun wie folgt:
Im Betrieb des Verbrennungsmotors wird ein einstellbarer Teil des Abgasstroms abgezweigt und -gegebenenfalls nach Kühlung in einem (nicht gezeigten) Abgaskühler durch die Abgasleitung 3 der verdichteten Verbrennungsluft in dem Kanal 1 zugeführt. Dabei kann sich die Abgasleitung auf eine hohe Temperatur von mehreren hundert °C erhitzen. Eine Beschädigung des Material des Kanals 1 wird dadurch ausgeschlossen, dass die Abgasleitung im Bereich ihrer Einmündung Wärme an das Kühlmittel in dem Kühlmittelkanal 6 abführt, so dass das Montageglied 2 zumindest im Bereich seiner Berührung mit dem Kanal 1 jederzeit eine unkritische Temperatur aufweist. Durch die Dichtung 5 wird eine zusätzliche Isolation zwischen Montageglied 2 und Abgasleitung 3 geschaffen.

Zweites Ausführungsbeispiel (Fig. 4):
Im Unterschied zur Ausführung nach Fig. 1 hat hier das Rohr des Kühlmittelkanals 6 einen rechteckigen Querschnitt, so dass eine besonders große Kontaktfläche zwischen Kühlmittelkanal 6 und Montageglied 2 zur Verfügung steht.

### Drittes Ausführungsbeispiel (Fig. 5):

Im Unterschied zu den ersten beiden Ausführungsbeispielen wird der Kühlmittelkanal 6 hier von einem auf die Montageplatte aufgesetzten, zum Montageglied 2 hin offenem Blechformteil 6b gebildet, so dass das Montageglied 2 einen Teil der Wand des Kühlmittelkanals 6 ausformt. Das Formteil 6b ist flächig mit dem Montageglied 2 verbunden, wobei zum Beispiel eines der Teile aus einem lotplattierten Blech geformt sein kann. Fig. 6 zeigt beispielhaft, welchen Verlauf das Blechformteil 6b dem Kühlmittelkanal 6 geben kann. An dem Blechformteil 6b sind zudem Anschlüsse 6a für den Kühlmittelkreis vorgesehen.

### Viertes Ausführungsbeispiel (Fig. 7, Fig. 7a):

Im Unterschied zum dritten Ausführungsbeispiel sind hier Kühlmittelkanal 6 und Flansch 4 aus der gleichen Seite des Montageglieds 2 angeordnet. Der Flansch 4 sitzt dabei mit seiner Dichtung 5 unmittelbar auf dem Blechformteil 6b auf, so dass eine besonders gute und aktiv gekühlte Isolierung zwischen Flansch 4 und Montageglied 2 gegeben ist. In Fig. 7a ist dargestellt, dass das Blechformteil auch aus mehreren Teilstücken 6b, 6c aufgebaut sein kann.

### Fünftes Ausführungsbeispiel (Fig. 8):

Im Unterschied zum dritten Ausführungsbeispiel (siehe etwa Fig. 6) ist hier der Kühlmittelkanal so geformt, dass er die Befestigungsschrauben 2b für den Flansch mit einschließt. Hierdurch werden auch diese Wärmebrücken aktiv gekühlt.

### Sechstes Ausführungsbeispiel (Fig. 9, Fig. 10):

Im sechsten Ausführungsbeispiel ist die erfindungsgemäße Vorrichtung baueinheitlich mit einem indirekten bzw. kühlmitteldurchströmten Ladeluftkühlers 7 mit luftumströmten und kühlmitteldurchströmten Flachrohren 9 ausgebildet, der sich in unmittelbarer Nachbarschaft zu der Abgasleitung befindet. Dabei wird ein Boden 8 des Ladeluftkühlers 7 so vergrößert bzw. ausgeformt, dass er eine Öffnung 8a für die Abgasleitung 3 umfasst. Zudem wird ein Sammlerdeckel 10 entsprechend ausgeformt.

Es kann vorgesehen sein, den Sammlerdeckel 10 bzw. Wasserkasten des Ladeluftkühlers und einen Kühlkanal 6 in einem zum Beispiel tiefgezogenen Blechformteil zu vereinen. Je nach Ausformung ist bei diesem Ausführungsbeispiel nicht notwendig ein Kühlkanal 6 vorgesehen, da eine aktive Kühlung der Abgasleitung 3 bereits aufgrund des Durchgreifens des Sammlers gegeben ist. In den vorliegenden Zeichnungen Fig. 9, Fig. 10 ist allerdings erkennbar ein Kühlmittelkanal 6 mit einem Anschluss 6a ausgeformt, wobei der Anschluss 6a zugleich ein Anschluss des Ladeluftkühlers an den Kühlmittelkreislauf ist.

### Siebentes Ausführungsbeispiel (Fig. 11):

Fig. 11 zeigt eine dem Beispiel aus Fig. 9, Fig. 10 ähnliche Ausführungsform der Erfindung, bei der die Abgasleitung 3 unmittelbar in einen Ladeluftkühler 7 mündet. Ein Flansch 4 der Abgasleitung 3 sitzt auf einem Sammlerkasten 10 dichtend auf, wobei der Sammlerkasten 10 eine von der Abgasleitung 3 durchgriffene und nicht vom Kühlmittel umströmte Ausnehmung 11 umläuft. Bei diesem Beispiel kann der Sammlerkasten 10 insgesamt als Kühlmittelkanal für die Abgasleitung angesehen werden.

Zudem ist die in den Ladeluftkühler 7 ragende Abgasleitung 3 als Rohrabschnitt 12 mit einer Mehrzahl von radial gerichteten Ausströmöffnungen 13 für das Abgas ausgebildet. Hierdurch wird das Abgas auf mehrere kleine Teilströme aufgeteilt, so dass eine lokale Überhitzung von Bauteilen des Ladeluftkühlers 7 vermieden wird. Grundsätzlich kann ein solcher Rohrabschnitt 12 auch unter Beibehaltung dieser Vorteile in einen einfachen Kanal 1, siehe etwa das erste Ausführungsbeispiel, münden.

Vorliegend ist der Rohrabschnitt 12 endseitig verschlossen, wobei er mit seinem verschlossenen Ende in einer Dichtung 14 in einer Durchbrechung des dem eintrittsseitigen Boden 8 gegenüberliegenden Bodens 8' aufgenommen. Je nach Konstruktion kann der Rohrabschnitt natürlich auch frei in den Ladeluftkühler 7 hineinragen.

### Achtes Ausführungsbeispiel (Fig. 12):

Beim achten Ausführungsbeispiel liegt im Unterschied zum siebten Ausführungsbeispiel eine Verzweigung der Abgasleitung in mehrere, vorliegend drei, Rohrabschnitte 12 vor, wodurch eine noch stärker verteilte Ausströmung des Abgases erreicht wird. Die Verzweigung erfolgt innerhalb des Ladeluftkühlers hinter der Ausnehmung 11 bzw. dem eintrittsseitigen Boden 8.

### Neuntes Ausführungsbeispiel (Fig. 13):

Dieses Beispiel betrifft eine Weiterentwicklung einer Abgasleitung mit 3 mit Rohrabschnitt 12 wie im Beispiel nach Fig. 11. Vorliegend sind die Ausströmöffnungen 13 über den Verlauf des Rohrabschnitts 12 mit zunehmender räumlicher Dichte (siehe obere Schnittkante des Rohrabschnitts 12) oder auch mit bei gleichem Abstand zunehmender Querschnittsfläche (siehe untere Schnittkante des Rohrabschnitts 12) ausgebildet. In jedem Fall ist hierdurch erreicht, dass ein hydraulischer Ausströmquerschnitt pro Längeneinheit des Rohrabschnitts 12 in der Strömungsrichtung zunimmt, so dass der mit der Ausströmung verbundene Druckabfall des Abgases kompensiert wird. Insgesamt wird hierdurch ein gleichmäßigerer Massenstrom des ausströmenden Abgases über die Länge des Rohrabschnitts 12 erzielt.

### Zehntes Ausführungsbeispiel (Fig. 14, Fig. 15):

Als weitere Möglichkeit der Beeinflussung der Abgasausströmung sind im Beispiel nach Fig. 14 Strömungshindernisse 15 über zumindest einigen der Ausströmöffnungen 13 vorgesehen. Die Strömungshindernisse 15 sind vorliegend als aufgeschobene Blechringe ausgebildet, die an den Stellen der Überdeckung mit den Ausströmöffnungen 13 definiert dimensionierte und aufgestellte Laschen umfassen. Je nach Position an Rohrabschnitt 12 sind die Laschen bzw. Strömungshindernisse 15 unterschiedlich geformt und/oder aufgestellt. Fig. 15 zeigt zur Verdeutlichung vier Schnitte durch die vier in Fig. 14 gezeigten Blechringe nebst jeweiligem Ausschnitt einer Draufsicht auf die Laschen.

### Elftes Ausführungsbeispiel (Fig. 16):

In Fig. 16 werden die Strömungen von Ladeluft (durchgezogene Linien) und aus einem Rohrabschnitt 12 einströmendem Abgas (gestrichelte Linien) dargestellt, wobei die Ausströmöffnungen jeweils unter verschiedenen Winkeln zur Symmetrieebene bzw. Hauptströmungsrichtung der Ladeluft angeordnet sind.

Es wird anschaulich deutlich, dass sowohl bei zu kleinen Winkeln (z.B. 0°) als auch bei zu großen Winkeln (z.B. 180°) eine relativ kompakte Abgasfahne ausgebildet wird. Dies bedeutet eine schlechtere Durchmischung und die Gefahr einer lokalen Überhitzung von Bauteilen des Ladeluftkanals oder auch Ladeluftkühlers.

Bevorzugt wird daher für die Ausströmöffnungen 13 ein Winkel zur geometrischen Strömungsrichtung der Ladeluft (in den Abbildungen jeweils waagerecht von rechts nach links) gewählt, der zwischen 45° und 135°, bevorzugt zwischen 90° und 135° beträgt.

Es versteht sich, dass sämtliche individuellen Merkmale der vorstehend beschriebenen Ausführungsbeispiele je nach Anforderungen sinnvoll miteinander kombiniert werden können. Insbesondere ist das Vorsehen eines Rohrabschnitts 12 mit mehreren Ausströmöffnungen 13 mit seinen jeweiligen detaillierten Weiterbildungen mit jedem beliebigen der Ausführungsbeispiele kombinierbar. Bei einer möglichen Ausführungsform der Erfindung ist es nicht notwendig vorgesehen, dass die Abgasleitung 3 mit dem Rohrabschnitt 12 durch ein Kühlmittel gekühlt wird. Durch den Rohrabschnitt 12 an sich kann eine gleichmäßigere Verteilung des heißen Abgases über einen größeren Raumbereich erfolgen, so dass eine kritische Hitzeeinwirkung zum Beispiel auf eine Kanalwand vermieden wird.

## Patentansprüche

1. Vorrichtung zur Abgasrückführung für einen Verbrennungsmotor, umfassend
eine Abgasleitung (3) zur Führung von Abgas, und einen Kanal (1) zur Zuführung von Luft zu dem Verbrennungsmotor,
wobei die Abgasleitung (3) in den Kanal (1) mündet,
**dadurch gekennzeichnet,**
**dass** die Abgasleitung (3) in einem Bereich ihrer Einmündung in den Kanal (1) als zumindest ein Rohrabschnitt (12) ausgebildet ist, wobei eine Mehrzahl von Ausströmöffnungen (13) für das Abgas entlang des Rohrabschnitts (12) ausgebildet ist, wobei die Ausströmöffnungen (13) nach Anzahl und/oder Größe so über eine Länge des Rohrabschnitts (12) verteilt sind, dass ein hydraulischer Ausströmquerschnitt pro Längeneinheit des Rohrabschnitts (12) in der Strömungsrichtung des Abgases zunimmt, so dass der mit der Ausströmung verbundene Druckabfall des Abgases kompensiert wird, wobei die Abgasleitung (3) im Bereich ihrer Einmündung in eine Mehrzahl von Rohrabschnitten (12) verzweigt.

2. Vorrichtung nach Anspruch 1, **dadurch gekennzeichnet, dass** an zumindest einigen der Ausströmöffnungen (13) Strömungshindernisse (15) angeordnet sind,

3. Vorrichtung nach einem der Ansprüche 1 oder 2, **dadurch gekennzeichnet, dass** die Ausströmöffnungen (13) zumindest überwiegend in einem Ausströmwinkel von zwischen 45° und 135°, insbesondere zwischen 90° und 135°, zu einer Hauptströmungsrichtung der Luft in dem Kanal (1) ausgerichtet sind.

## Claims

1. A device for exhaust gas recirculation for a combustion engine, comprising
an exhaust gas line (3) for conducting exhaust gas, and
a channel (1) for supplying air to the combustion engine,
wherein the exhaust gas line (3) leads into the channel (1),
**characterised in that** the exhaust gas line (3), in a region of the insertion thereof into the channel (1), is formed as at least one tube section (12), wherein a plurality of outflow openings (13) for the exhaust gas is provided along the tube section (12), wherein the outflow openings (13) are distributed along a length of the tube section (12) with respect to the number and/or size thereof such that a hydraulic outflow cross-section per unit of length of the tube section (12) increases in the flow direction of the exhaust gas such that the pressure drop of the exhaust gas in connection with the outflow is compensated, wherein the exhaust gas line (3), in the region of the insertion thereof, branches into a plurality of tube sections (12).

2. The device as claimed in claim 1, **characterised in that** flow obstacles (15) are disposed on at least a few of the outflow openings (13).

3. The device as claimed in one of the claims 1 or 2, **characterised in that** the outflow openings (13) are oriented at least predominantly at an outflow angle of between 45° and 135°, in particular between 90° and 135°, with respect to a main flow direction of the air in the channel (1).

## Revendications

1. Dispositif de recyclage de gaz d'échappement pour un moteur à combustion interne, comprenant
une conduite de gaz d'échappement (3) servant au guidage de gaz d'échappement, et
un conduit (1) servant à l'alimentation d'air fourni au moteur à combustion interne,
où la conduite de gaz d'échappement (3) débouche dans le conduit (1),
**caractérisé en ce que** la conduite de gaz d'échappement (3), dans une zone de son débouché dans le conduit (1), est conçue comme au moins une partie tubulaire (12), où une pluralité d'ouvertures d'évacuation (13) prévues pour les gaz d'échappement est configurée le long de la partie tubulaire (12), où les ouvertures d'évacuation (13) sont réparties sur une longueur de la partie tubulaire (12), en fonction du nombre et / ou de la taille, de manière telle qu'une section d'évacuation hydraulique, par unité de longueur de la partie tubulaire (12), augmente dans la direction d'écoulement des gaz d'échappement, de sorte que la chute de pression des gaz d'échappement, liée à l'évacuation, est compensée, où la conduite de gaz d'échappement (3), dans la zone de son débouché, se ramifie en une pluralité de parties tubulaires (12).

2. Dispositif selon la revendication 1, **caractérisé en ce que** des obstacles à l'écoulement (15) sont disposés sur au moins certaines des ouvertures d'évacuation (13).

3. Dispositif selon l'une des revendications 1 ou 2, **caractérisé en ce que** les ouvertures d'évacuation (13) sont orientées, au moins pour la plupart, suivant un angle d'évacuation compris entre 45° et 135°, en particulier entre 90° et 135°, par rapport à une direction principale d'écoulement de l'air dans le conduit (1).
